# EUROPÄISCHE PATENTSCHRIFT

(11) **EP 2 096 229 B1**
(45) Veröffentlichungstag und Bekanntmachung des Hinweises auf die Patenterteilung: **29.06.2016**
(21) Anmeldenummer: 09153431.3
(22) Anmeldetag: 23.02.2009
(51) Int. Cl.: E04F 13/04, E04C 5/20

(54) **Abstandhalter für Dickputzsystem**
Spacer for thick wall-plastering system
Espaceur pour système d'enduit épais

(30) Priorität: 28.02.2008 DE 102008011694
(43) Veröffentlichungstag der Anmeldung: 02.09.2009
(73) Patentinhaber: EJOT Baubefestigungen GmbH, 57334 Bad Laasphe (DE)
(72) Erfinder: Hackler, Erhard, 57319, Bad Berleburg (DE); Klos, Thorsten, 57319, Bad Berleburg (DE)
(74) Vertreter: Heselberger, Johannes

(56) Entgegenhaltungen:
- EP-A- 0 270 511
- DE-A- 3 200 784
- DE-U- 8 212 983
- DE-U- 29 605 265
- GB-A- 2 316 961
- US-A- 4 060 954
- US-A1- 2008 028 718

## Beschreibung

Die vorliegende Erfindung betrifft ein Abstandhalterelement, welches zur Positionierung von Gewebematten vor dem Verputzen von Außenwänden dient, entsprechende Befestigungssysteme sowie Verfahren zur Montage derselben.

Die DE 32 00 784 A1 beschreibt eine Putzarmierung mit einem Maschendrahtband. Dabei wird zur Befestigung des Maschendrahtbandes ein durch die Platte in das Bauwerk ragender Anker mit einem daran angesetzten Kopf vorgesehen, an dem das Maschendrahtband eingehängt ist. Die Befestigung erfolgt mittels des Wulstes des Stifts und der Aussparung im Anker. Eine sichere Verankerung des Kopfes scheint hier nicht gewährleistet. Insbesondere wird lediglich eine relativ kleine Auflagefläche - sowohl auf der Ober- als auch auf der Unterseite - bereitgestellt, was im Hinblick auf eine hohe Kraftübertragung nachteilig ist. Darüber hinaus können die am Kopf angeordneten Zähne unerwünschte Abzeichnungen im Putz hervorrufen.

Aus der DE 82 12 983 U1 ist ein Gewebebefestiger bekannt, welcher zusammen mit einem Isolierplattendübel verwendet wird. Der Isolierplattendübel ist mit einem Halteteller versehen, in dem Durchbrüche ausgebildet sind, in welche zur Festlegung eines Armierungsgewebes bzw. einer Gittermatte auf dem Halteteller clipsartige, federnde Halteteile eingedrückt werden. Die Halteteile weisen aller-dings eine nach außen gewölbte Kopfplatte auf, was - je nach Putzdicke - zu optischen Beeinträchtigungen der Außenfläche führen kann. Zudem weisen die Halteteile sehr spitz zulaufende Rastelemente auf, die eine Verletzungsgefahr für das Baupersonal darstellen.

Die DE 85 12 251 U1 offenbart ein Drahtgitter als Träger für eine mindestens einlagige Putzschicht, welches mit Hilfe von mehreren Distanzhaltern im Abstand von der Dämmmaterialplatte gehalten wird. Die Distanzhalter sind als Dübel mit einem die Dämmmaterialplatte durchdringenden Dübelhals und einem über die Anlageseite der Dämmmaterialplatte vorstehenden, mindestens teilweise spreizbaren Dübelschaft ausgebildet. Die Dübel weisen jeweils einen ersten und einen zweiten Tellerkopf auf, wobei der zweite Tellerkopf mit einem zentralen konischen Steckeinsatz versehen ist, mit welchem dieser in die zentrale Öffnung des ersten Tellerkopfes einsteckbar ist. Diese Lösung hat den Nachteil, dass über die Schraube Wärme nach außen abgeleitet wird.

In der DE 87 14 335 U1 wird ein Abstandhalter für die Festigung von Armierungsgittern beschrieben, welcher einen Druckteller aufweist an dem ein im Wesentlichen rohrförmiges Distanzelement angeordnet ist, welches in seiner axialen Länge passend zur Dicke einer Isolierschicht bemessen ist. Dabei weist der Abstandhalter zwei Haltelemente auf, welche sich im Wesentlichen parallel zu einer Anlagefläche des Anlageelements erstrecken. Die beiden Halteelemente weisen jeweils ein freies Ende auf und sind in Form von hakenartigen Vorsprüngen ausgebildet. Jedes Haltelement weist von der Anlagefläche einen Abstand auf, welcher passend zum Durchmesser eines zu haltenden Bereichs eines Armierungsgitters gewählt ist. Die Möglichkeit einer Aufsteckmontage wird hier allerdings nicht vorgesehen.

Aus der DE 299 09 236 U1 ist schließlich ein Putzfassadendübel zum Befestigen einer Dämmstoffschicht an einer Gebäudefläche bekannt mit einem Dübelschaft zur Aufnahme eines Spreiznagels, einer durch den Spreiznagel aufweitbaren Spreizzone und einem Halteteller, an welchem ein Abstandsmittel zum Fixieren eines Armierungsgewebes angeordnet ist. Bei dieser Lösung besteht wiederum die Gefahr, dass es zu einer Bildung von Wärmebrücken kommt, da der Spreiznagel in Kontakt mit dem Abstandsmittel ist.

Der Erfindung liegt die Aufgabe zugrunde, ein Abstandhalterelement, Befestigungssysteme und Verfahren zu schaffen, mit denen serienmäßige Dämmstoffhalter verwendet werden können, der Abstand einer Gewebematte variabel gestaltet werden kann, eine hohe Kraftübertragung gewährleistet werden kann, die Bildung von Wärmebrücken vermieden werden kann, die optischen Eigenschaften der Putzschicht nicht beeinträchtigt werden und mit denen keine Gefahren für das Baupersonal verbunden sind.

Erfindungsgemäß wird die Aufgabe durch das Abstandhalteelement gemäß Anspruch 1, durch das Befestigungssystem gemäß Anspruch 6 und durch das Verfahren gemäß Anspruch 7 gelöst.

Das Abstandhalterelement umfasst eine Deckplatte, an deren Schmalseiten sich jeweils Halterungselemente anschließen, die mit einem Druckteller eines Dämmstoffhalters korrespondieren. Das Befestigungssystem dient zum Anbringen eines gitterförmigen Gebildes und besteht aus einem Dämmstoffhalter mit einem Druckteller, einem Abstandhalterelement mit einer ebenen, im Wesentlichen rechteckigen Deckplatte, an deren Schmalseiten sich Halterungselemente anschließen, die mit dem Druckteller des Dämmstoffhalters korrespondieren, sowie einem Clip. Das Verfahren dient zur Montage eines Befestigungssystems und weist die folgenden Schritte auf: Aufschieben eines Abstandhalterelements auf einen Druckteller eines Dämmstoffhalters, Setzen des Dämmstoffhalters, Aufbringen eines gitterförmigen Gebildes auf das Abstandhalterelement, und Fixieren des gitterförmigen Gebildes mittels eines Clips.

Erfindungsgemäß werden die Halterungselemente des Abstandhalterelements jeweils aus einer sich im Wesentlichen senkrecht von der Deckplatte nach untern erstreckenden Seitenwand sowie einem im Wesentlichen senkrecht von der Seitenwand nach innen ragenden Haltevorsprung gebildet. Aufgrund dieser Ausgestaltung des Abstandhalterelements kann letzteres vom Baupersonal einfach auf einen serienmäßigen Dämmstoffhalter aufgeschoben werden und einen sicheren Halt gewährleisten. Durch die bereitgestellte flächige Anlage des Abstandhalterelements an dem Druckteller des Dämmstoffhalters kann ein Abfallen des Abstandhalterelements wirkungsvoller verhindert werden, als etwa durch eine schwach ausgeprägte Rastverbindung.

In einer bevorzugten Ausführungsform der Erfindung sind an der Unterseite der Deckplatte des Abstandhalterelements nasenartige Elemente angeordnet, die im montierten Zustand auf der Oberseite des Drucktellers des Dämmstoffhalters aufliegen. Mittels dieser nasenartigen Elemente kann der Abstand zwischen dem gitterförmigen Gebilde bzw. der Gewebematte und dem Dämmstoff im Zusammenspiel mit den Seitenwänden variabel gestaltet werden. Mit anderen Worten, die vertikale Abmessung des nasenartigen Elements bestimmt die Höhe des Abstandhalterelements. Die nasenartigen Elemente sind regelmäßig etwa auf der Hälfte des Radius des Abstandhalterelements angeordnet und sorgen für eine hohe Stabilität der Abstandhalterelemente.

In einer anderen bevorzugten Ausführungsform der Erfindung weist das Abstandhalterelement mindestens eine Öffnung in der Deckplatte auf, die mit mindestens einer entsprechenden Öffnung im Druckteller des Dämmstoffhalters korrespondiert. Einerseits kann eine solche Öffnung zentral in der Deckplatte angeordnet sein, so dass sie mit der zentralen Öffnung des Dämmstoffhalters zur Aufnahme des Spreizelements fluchtet. Die Gewebematte kann dann mittels eines entsprechenden Clips auf dem Abstandhalterelement fixiert werden. Es besteht grundsätzlich auch die Möglichkeit, dass die Deckplatte noch weitere Öffnungen enthält, die ggf. mit wiederum weiteren Öffnungen in dem Druckteller korrespondieren, so dass bei Einsatz eines Clips mit einer entsprechenden Anzahl von Rastelementen ggf. eine noch wirksamere Fixierung der Gewebematte ermöglicht werden kann. Ein solcher Clip mit beispielsweise drei Rastelementen könnte natürlich auch in einer nicht beanspruchten Ausführungsform ohne ein Abstandhalterelement zur Fixierung einer Gewebematte an einem Druckteller eines Befestigungselements verwendet werden.

In einer weiteren bevorzugten Ausführungsform der Erfindung umfasst die mindestens eine Öffnung in der Deckplatte des Abstandhalterelements einen abgeschrägten Bereich. Hierdurch wird das Einführen des/der Rastelemente des jeweiligen Clips erleichtert.

Vorzugsweise sind die Seitenwände der Halterungselemente des Abstandhalterelements jeweils gebogen ausgebildet. Auf diese Weise wird eine besonders passgenaue Anlage des Abstandhalterelements an den Druckteller des Dämmstoffhalters erzielt.

Bevorzugt ist an der Unterseite des Clips ein Rastelement angeordnet, das zumindest eine Rastelement des Clips ist zylinderförmig ausgebildet und weist einen im Wesentlichen mittig angeordneten Rastvorsprung auf. So kann jeweils eine feste Verrastung mit dem Abstandhalterelement bzw. Druckteller erreicht werden.

In einer weiteren bevorzugten Ausführungsform ist die Unterkante des zumindest einen zylinderförmigen Rastelements im Wesentlichen waagrecht ausgebildet. Bei der Verwendung eines Clips welcher durch die zentrale Öffnung in der Deckplatte hindurch in die zentrale Öffnung des Dämmstoffhalters eindringt, ist es nicht erforderlich, dass die Rastelemente bzw. -füßchen in das Dämmstoffmaterial einschneiden. Aber auch bei Rastelementen bzw. -füßchen, die in das Dämmstoffmaterial eindringen sollen (z. B. Clips mit drei Füßchen, die ohne Abstandhalter verwendet werden sollen), ist keine besonders spitze Form erforderlich, da regelmäßig nur eine Verwendung mit leicht deformierbaren Materialien in Betracht kommt. Auf diese Weise kann eine Verletzungsgefahr für das Baupersonal vermieden werden.

In einer anderen bevorzugten Ausführungsform der Erfindung sind an der Unterseite des ebenen Tellerelements des Clips Rastelemente (in der Regel drei oder fünf) angeordnet und das Tellerelement weist zumindest eine Öffnung auf. Mittels eines solchermaßen ausgestalteten Clips kann eine besonders wirkungsvolle Fixierung einer Gewebematte erreicht werden.

Anhand der Zeichnungen werden das erfindungsgemäße Abstandhalterelement, der Clip sowie das erfindungsgemäße Befestigungssystem bzw. dessen Montage veranschaulicht. Es zeigen:
- Fig. 1a: eine perspektivische Ansicht eines erfindungsgemäßen Abstandhalterelements;
- Fig. 1b: eine weitere perspektivische Ansicht eines erfindungsgemäßen Abstandhalterelements, welche die nasenförmigen Elemente genauer veranschaulicht;
- Fig. 2: eine perspektivische Ansicht einer ersten Ausführungsform eines Clips zum Fixieren einer Gewebematte;
- Fig. 3a: eine Querschnittsansicht eines ersten erfindungsgemäßen Befestigungssystems im Endmontagezustand;
- Fig. 3b: eine perspektivische Ansicht des in Fig. 3a gezeigten Befestigungssystems;
- Fig. 4a: eine perspektivische Ansicht einer zweiten Ausführungsform eines Clips zum Fixieren einer Gewebematte;
- Fig. 4b: eine Querschnittsansicht des in Fig. 4a gezeigten Clips;
- Fig. 4c: eine Draufsicht auf den in Fig. 4a gezeigten Clip;
- Fig. 5a: eine Querschnittsansicht eines alternativen nicht beanspruchten Befestigungssystems im Endmontagezustand; und
- Fig. 5b: eine perspektivische Ansicht des in Fig. 5a gezeigten Befestigungssystems.

In **Fig. 1a** wird ein erfindungsgemäßes Abstandhalterelement 1 veranschaulicht. Die Deckplatte 2 des Abstandhalterelements 1 ist eben ausgebildet und weist eine im Wesentlichen rechteckige Form auf. In diesem Zusammenhang bedeutet "im Wesentlichen rechteckig", dass insbesondere die Schmalseiten 3 der Deckplatte 2 so ausgebildet sind, dass sie, wie zu sehen, auch eine leichte Krümmung bzw. Biegung aufweisen können. An die Schmalseiten 3 der Deckplatte 2 schließen sich jeweils Halterungselemente 4 an, die mit dem Druckteller 11 eines Dämmstoffhalters 10 korrespondieren (vgl. **Fig. 3a**). Im Zusammenhang mit dem erfindungsgemäßen Abstandhalterelement 1 werden serienmäßige Dämmstoffhalter 10 verwendet, so dass einfaches Aufschieben vor Ort, d.h. auf der Baustelle, ermöglicht wird. Die Halterungselemente 4 werden dabei jeweils aus einer sich im Wesentlichen senkrecht von der Deckplatte 2 nach unten erstreckenden Seitenwand 5 sowie einem im Wesentlichen senkrecht von der Seitenwand 5 nach innen ragenden Haltevorsprung 6 gebildet. Hier bedeutet "im Wesentlichen senkrecht", dass je nach Ausgestaltung des entsprechenden Dämmstoffhalters 10 auch leichte Abweichungen von der Senkrechten vorkommen können. Des Weiteren sind an der Unterseite der Deckplatte 2 nasenartige Elemente 7 angeordnet. Wie in **Fig. 1b** besser zu sehen, erstrecken sich diese nasenartigen Elemente 7 regelmäßig über die gesamte Breite der Deckplatte 2. Die nasenartigen Elemente 7 können aber auch als einzelne Stifte ausgebildet sein und/oder sich nur teilweise über die Breite der Deckplatte 2 erstrecken. Weiterhin weist die Deckplatte 2 in der gezeigten Ausführungsform eine zentrale Öffnung 8 auf. Die zentrale Öffnung 8 umfasst einen abgeschrägten Bereich 9, der ein leichteres Einführen von passenden Clips bzw. deren Rastelementen gewährleistet. Man erkennt außerdem, dass die Seitenwände 5 der Halterungselemente 4 jeweils gebogen ausgebildet sind. Diese Biegung korrespondiert jeweils mit der Krümmung bzw. der Biegung der Schmalseiten 3 der Deckplatte 2. Zwischen der Deckplatte 2 und den Seitenwänden 5 bzw. zwischen den Haltevorsprüngen 6 und den Seitenwänden 5 sind, wie in **Fig. 1b** dargestellt, jeweils Einkerbungen 52, 56 vorgesehen, welche eine leichte Aufdehnung der Seitenwände 5 und der Haltevorsprünge 6 ermöglichen, wenn das Abstandhalterelement 1 auf einen Dämmstoffhalter 10 aufgebracht wird.

Die **Fig. 2** zeigt einen Clip 30, welcher zur Fixierung von gitterförmigen Gebilden 20 bzw. Gewebematten an einem Abstandhalterelement 1 verwendet wird. In der dargestellten Ausführungsform besteht der Clip 30 aus einem ebenen Tellerelement 31 an dessen Unterseite ein Rastelement 32 angeordnet ist. Das Rastelement 32 ist zylinderförmig ausgebildet und weist einen im Wesentlichen mittig angeordneten Rastvorsprung 33 auf. In diesem Zusammenhang bedeutet "im Wesentlichen mittig angeordnet" dass je nach Ausgestaltung des Abstandhalterelements 1 bzw. des Drucktellers 11 leichte Abweichungen nach unten oder oben denkbar sind. Das zylinderförmig ausgebildet Rastelement 32 umfasst zwei Aussparungen 35, die die zum Verrasten notwendige Flexibilität des Clips 30 bereitstellen. Außerdem ist die Unterkante des zylinderförmigen Rastelements im Wesentlichen waagrecht ausgebildet. Mit "im wesentlichen waagrecht" ist hier gemeint, dass zwar eine leichte Abschrägung vorhanden sein kann, die jedoch kein nennenswertes Verletzungspotential für das Baupersonal darstellt.

In den **Figuren 3a** und **b** wird ein erfindungsgemäßes Befestigungssystem bestehend aus einem Dämmstoffhalter 10, einem Abstandhalterelement 1 und einem Clip 30 im Endmontagezustand gezeigt. Man erkennt, dass zwischen der Unterseite des Tellerelements 31 des Clips 30 und der Oberseite der Deckplatte 2, das gitterförmige Gebilde 20 bzw. die Gewebematte fixiert ist. Der Rastvorsprung 33 des zylinderförmigen Rastelements 32 ist mit der Unterseite der Deckplatte 2 in Eingriff und der Rest des zylinderförmigen Rastelements 32 ragt in die zentrale Öffnung 12 des Dämmstoffhalters 10 hinein. In bevorzugten Ausführungsformen können der Clip 30 bzw. der Clip 30 und das Abstandhalterelement 1 auch so ausgestaltet sein, dass mit dem Clip 30 eine vollständige Abdichtung der zentralen Öffnung 12 des Dämmstoffhalters erfolgt. Die nasenartigen Elemente 7 liegen auf der Oberseite des Drucktellers 11 auf und die Seitenwände 5 zusammen mit den nach innen ragenden Haltevorsprüngen 6 umklammern die Unterseite des Drucktellers 11. Die auf diese Weise hergestellte Verbindung zwischen Clip 30, Gewebematte 20, Abstandhalterelement 1 und Dämmstoffhalter 10 ist besonders stabil, so dass die Gewebematte und die aufzubringende Putzschicht keine Deformationen bzw. Beschädigungen an dem Befestigungssystem verursachen können. Durch die großflächige Auflage auf den Abstandhalterelementen 1 können die Gewebematten 20 in gleichmäßigem Abstand von der Wand gehalten werden und eine hervorragende Stabilisierung insbesondere der Putzschicht, die in größeren Stärken aufgetragen werden, bewirken. In **Fig. 3b** ist gut zu erkennen, wie der Clip 30 ein Gitterquadrat der Gewebematte 20 auf der Oberseite der Deckplatte 2 des Abstandhalterelements 1 fixiert. Im Hinblick auf die Montage dieses System wird zunächst das Abstandhalterelement 1 auf den Druckteller 11 des Dämmstoffhalter 10 aufgeschoben. Dann wird der Dämmstoffhalter 10 gesetzt. Das Setzen erfolgt, je nach Art des verwendeten Spreizelements, mit einem standardmäßigen Setzinstrument (Bohrer, Bit, Schraubenzieher, Hammer etc.). Anschließend wird das gitterförmige Gebilde bzw. die Gewebematte 20 auf das Abstandhalterelement 1 aufgebracht und schließlich wird das gitterförmige Gebilde 20 mittels des Clips 30 fixiert. Der Clip 30 ragt dabei in die Öffnung 12 des Dämmstoffhalter 10 hinein. Es ist auch denkbar, den Clip 30 (und entsprechend die Öffnung 8 in der Deckplatte 2) so auszugestalten, dass er eine Abdichtung der Öffnung 12 des Dämmstoffhalters gewährleistet, um jegliches Eindringen von Feuchtigkeit zu verhindern.

In den **Figuren 4a** bis **c** wird eine alternative Ausführungsform eines Clips 30' zur Befestigung einer Gewebematte 20 dargestellt. Dieser Clip 30' weist drei umfänglich angeordnete Rastelemente 32' auf und wird in erster Linie nur zusammen mit Befestigungselementen 10 verwendet, welche über korrespondierende umfängliche Öffnungen im Druckteller 11 verfügen, wobei diese Verwendung nicht beansprucht ist. Es ist allerdings auch denkbar, dass ein solcher Clip 30' zusammen mit einem entsprechend modifizierten Abstandhalterelement 1 verwendet wird. Die drei Rastelemente 32' sind an der Unterseite des Tellerelements 31' angeordnet, wobei das Tellerelement 31' eine zentrale Öffnung 34' und drei umfänglich angeordnete Öffnungen 34" aufweist. Die zentrale Öffnung 34' fluchtet im montierten Zustand mit der Öffnung 12 des Befestigungselements bzw. Dämmstoffhalters 10, so dass das Spreizelement (nicht gezeigt) auch nach dem Aufsetzen des Clips 30' zugänglich bleibt. Die umfänglichen Öffnungen 34" sind in erster Linie aus Gründen der Materialersparnis vorgesehen. In den **Figuren 4a** und b sind insbesondere die Rastelemente 32' im Detail gezeigt. Diese bestehen jeweils aus zwei hakenartigen Elementen 36', welche durch eine Aussparung 35' voneinander getrennt sind, wodurch die notwendige Flexibilität bereitgestellt wird. Die beiden hakenartigen Elemente 36' umfassen jeweils einen im Wesentlichen mittig angeordneten Rastvorsprung 33'.

In den **Figuren 5a** und **b** ist jeweils ein nicht beanspruchtes Befestigungssystem zum Anbringen eines gitterförmigen Gebildes 20 gezeigt, welches aus einem Befestigungselement 10 mit einem Druckteller 11 und einem Clip 30', an dessen Unterseite zumindest ein Rastelement 30' angeordnet ist, besteht. Hier liegt das gitterförmige Gebilde bzw. die Gewebematte 20 direkt auf dem Druckteller 11 des Befestigungselements 10 auf. Die drei umfänglichen Rastelemente 32' sind jeweils mit entsprechenden umfänglichen Öffnungen 13 im Druckteller 11 verrastet, wobei die Rastvorsprünge 33' an der Unterseite des Drucktellers 11 anliegen. Die Öffnung 12 des Befestigungselements 10 und die zentrale Öffnung 34' des Clips 30' liegen fluchtend übereinander. **Fig. 5b** zeigt, wie der Clip 30' mehrere Gitterquadrate der Gewebematte 20 auf der Oberseite des Drucktellers 11 des Befestigungselements 10 fixiert. Die Montage des Befestigungssystems umfasst zunächst den Schritt des Setzens des Befestigungselements 10. Anschließend wird das gitterförmige Gebilde 20 auf das Befestigungselement 10 (bzw. dessen Druckteller 11) aufgebracht und danach mittels des Clips 30' fixiert.

## Patentansprüche

1. Abstandhalterelement (1) zum Positionieren eines gitterförmigen Gebildes (20) in einem Abstand oberhalb eines Drucktellers (11) eines Dämmstoffhalters (10),
**dadurch gekennzeichnet, dass**
das Abstandhalterelement (1) eine im Wesentlichen rechteckig ausgebildete Deckplatte (2) umfasst, an deren leicht gekrümmte Schmalseiten (3) sich jeweils Halterungselemente (4) anschließen, wobei die Halterungselemente (4) jeweils aus einer sich im Wesentlichen senkrecht von der Deckplatte (2) nach unten erstreckenden Seitenwand (5) sowie einem im Wesentlichen senkrecht von der Seitenwand (5) nach innen ragenden Haltevorsprung (6) gebildet werden, so dass das Abstandhalterelement (1) auf einen kreisförmigen Druckteller (11) eines Dämmstoffhalters (10) aufschiebbar ist.

2. Abstandhalterelement (1) nach Anspruch 1,
**dadurch gekennzeichnet, dass** an der Unterseite der Deckplatte (2) nasenartige Elemente (7) angeordnet sind, die im montierten Zustand auf der Oberseite des Drucktellers (11) des Dämmstoffhalters (10) aufliegen.

3. Abstandhalterelement (1) nach einem der vorhergehenden Ansprüche,
**dadurch gekennzeichnet, dass** es mindestens eine Öffnung (8) in der Deckplatte (2) aufweist, die mit mindestens einer entsprechenden Öffnung (12) im Druckteller (11) des Dämmstoffhalters (10) korrespondiert.

4. Abstandhalterelement (1) nach einem der vorhergehenden Ansprüche,
**dadurch gekennzeichnet, dass** die mindestens eine Öffnung (8) in der Deckplatte (2) einen abgeschrägten Bereich (9) umfasst.

5. Abstandhalterelement (1) nach einem der vorhergehenden Ansprüche,
**dadurch gekennzeichnet, dass** die Seitenwände (5) der Halterungselemente (4) jeweils gebogen ausgebildet sind.

6. Befestigungssystem zum Anbringen eines gitterförmigen Gebildes (20) bestehend aus:
a) einem Dämmstoffhalter (10) mit einem Druckteller (11);
b) einem Abstandhalterelement (1) nach Anspruch 1; sowie
c) einem Clip (30), an dessen Unterseite zumindest ein Rastelement (32) angeordnet ist.

7. Verfahren zur Montage eines Befestigungssystems, aufweisend die folgenden Schritte:
a) Aufschieben eines Abstandhalterelements (1) nach Anspruch 1 auf einen Druckteller (11) eines Dämmstoffhalters (10);
b) Setzen des Dämmstoffhalters (10);
c) Aufbringen eines gitterförmigen Gebildes (20) auf das Abstandhalterelement (1) nach Anspruch 1; und
d) Fixieren des gitterförmigen Gebildes (20) mittels eines Clips (30), an dessen Unterseite zumindest ein Rastelement (32) angeordnet ist.

## Claims

1. Spacer element (1) for positioning of a grid shaped formation (20) in a distance above a pressure plate (11) of an insulation holder (10),
**characterized in that**
the spacer element (1) substantially comprises a rectangular designed cover plate (2), at its slightly curved narrow sides (3) to each side holding elements (4) are adjacent, whereby the holding elements (4) are formed out of a side wall (5), substantially perpendicular extending downwards from the cover plate (2), as well as a holding overhang (6), substantially perpendicular protruding inwards from the side wall (5), so that the spacer element (1) can be slid on a circular pressure plate (11) of an insulation holder (10).

2. Spacer element (1) of claim 1, **characterized in that** at the bottom side of the cover plate (2) nose mannered elements (7) are arranged which in the mounted situation rest on the upper side of the pressure plate (11) of the insulation holder (10).

3. Spacer element (1) of one of the preceding claims, **characterized in that** it comprises at least one opening (8) in the cover plate (2) which corresponds to at least one corresponding opening (12) in the pressure plate (11) of the insulation holder (10).

4. Spacer element (1) of one of the preceding claims, **characterized in that** the at least one opening (8) in the cover plate (2) encompasses a chamfered area (9).

5. Spacer element (1) of one of the preceding claims, **characterized in that** the side walls (5) of the holding elements (4) are convolutely designed.

6. Fastening system for attaching of a grid shaped formation (20) consisting of:
a) an insulation holder (10) with a pressure plate (11);
b) a spacer element (1) of claim 1; as well as
c) a clip (30) to which bottom side at least an engagement element (32) is arranged.

7. Method for assembling a fastening system, comprising the following steps:
a) sliding on a spacer element (1) of claim 1 onto a pressure plate (11) of an insulation holder (10);
b) mounting the insulation holder (10);
c) placing a grid shaped formation (20) onto the spacer element (1) of claim 1; and
d) fixing the grid shaped formation (20) by ease of a clip (30) to which bottom side at least an engagement element (32) is arranged.

## Revendications

1. Élément écarteur (1) pour le positionnement d'une structure en treillis (20) à distance au-dessus d'un plateau de pression (11) d'un support de matériau isolant (10), **caractérisé en ce que** l'élément écarteur (1) comprend une plaque de recouvrement de conception sensiblement rectangulaire (2), à chacun des petits côtés légèrement incurvés (3) de laquelle se raccorde un élément de maintien (4), les éléments de maintien (4) étant formés chacun d'une paroi latérale (5) s'étendant vers le bas sensiblement perpendiculairement à la plaque de recouvrement (2) ainsi que d'une saillie de retenue (6) dépassant vers l'intérieur sensiblement perpendiculairement à la paroi latérale (5), de sorte que l'élément écarteur (1) peut être enfilé sur un plateau de pression circulaire (11) d'un support de matériau isolant (10).

2. Élément écarteur (1) selon la revendication 1, **caractérisé en ce que** sur la sous-face de la plaque de recouvrement (2) sont disposés des éléments formant talons (7) qui, à l'état assemblé, reposent sur le dessus du plateau de pression (11) du support de matériau isolant (10).

3. Élément écarteur (1) selon une des revendications précédentes, **caractérisé en ce qu'**il comporte, dans la plaque de recouvrement (2), au moins une ouverture (8) qui coïncide avec au moins une ouverture correspondante (12) ménagée dans le plateau de pression (11) du support de matériau isolant (10).

4. Élément écarteur (1) selon une des revendications précédentes, **caractérisé en ce que** la au moins une ouverture (8) ménagée dans la plaque de recouvrement (2) comprend une zone biseautée (9).

5. Élément écarteur (1) selon une des revendications précédentes, **caractérisé en ce que** les parois latérales (5) des éléments de maintien (4) sont chacune arquées.

6. Système de fixation pour la pose d'une structure en treillis (20), constitué de :
a) un support de matériau isolant (10) avec un plateau de pression (11) ;
b) un élément écarteur (1) selon la revendication 1 ; ainsi que
c) une attache (30), sur la sous-face de laquelle est disposé au moins un élément de crantage (32).

7. Procédé d'assemblage d'un système de fixation, comprenant les étapes suivantes :
a) enfiler un élément écarteur (1) selon la revendication 1 sur un plateau de pression (11) d'un support de matériau isolant (10) ;
b) poser le support de matériau isolant (10) ;
c) appliquer une structure en treillis (20) sur l'élément écarteur (1) selon la revendication 1 ; et
d) immobiliser la structure en treillis (20) au moyen d'une attache (30), sur la sous-face de laquelle est disposé au moins un élément de crantage (32).
